# EUROPÄISCHE PATENTSCHRIFT

(11) **EP 0 249 790 B1**
(45) Veröffentlichungstag und Bekanntmachung des Hinweises auf die Patenterteilung: **14.11.1990**
(21) Anmeldenummer: 87107912.5
(22) Anmeldetag: 02.06.1987
(51) Int. Cl.: B05B 7/20

(54) **Vorrichtung zum thermischen Spritzen von Auftragsschweisswerkstoffen**
Apparatus for thermally spraying welding products
Appareil de pulvérisation thermique de produits de soudure

(30) Priorität: 16.06.1986 DE 3620183; 16.06.1986 DE 3620201
(43) Veröffentlichungstag der Anmeldung: 23.12.1987
(73) Patentinhaber: Castolin S.A., CH-1001 Lausanne-St. Sulpice (CH)
(72) Erfinder: Streb, Karl Peter, D-8752 Markt Mömbris (DE); Szieslo, Uwe, Dr., D-6273 Waldems (DE); Oechsle, Manfred, D-6203 Hochheim (DE)
(74) Vertreter: Wolf, Günter, Dipl.Ing.

(56) Entgegenhaltungen:
- EP-A- 0 135 826

## Beschreibung

Die Erfindung betrifft eine Vorrichtung zum thermischen Spritzen von Auftragsschweißwerkstoffen,
bestehend aus einer Strahlbündelungsdüse mit beschickungsseitig darin angeordneter Brennerdüse und mit Einrichtungen zur regelbaren Zuführung der Betriebsmittelkomponenten.

Vorrichtungen der genannten Art sind für das thermische Spritzen zum Auftragen von Pulvern nach der EP-A-0135826 bekannt, die mit geringen Spritzverlusten nach dem sogenannten Differenzdruckprinzip arbeitend, einerseits hinsichtlich ihres apparativen Aufwandes nicht bzw. nicht wesentlich mehr verlangt als bisher für das Flammspritzen erforderlich ist und die andererseits bei angepaßter Veränderbarkeit der Brennkammer die Verwendung aller brennbarer Gase, insbesondere aber auch Acetylen und in Grenzen auch die Verarbeitbarkeit differenter Spritzpulver erlaubt und mit der insbesondere auch der Zünd- bzw. Anfahrvorgang sicher beherrschbar ist, was allerdings die Anwendung einer relativ komplizierten Schaltfolge und einer entsprechenden Schaltung notwendig macht. Für die betriebssichere Zündung bei der Inbetriebnahme dieser vorbekannten Vorrichtung und somit für die Brauchbarkeit dieser Vorrichtung überhaupt ist es nämlich erforderlich, diese in folgenden Schritten zu vollziehen, um das brennbare Gas-Sauerstoff-Gemisch für die Anfahrphase auf ein Minimum zu reduzieren: Spülen mit reinem Sauerstoff, Wirksammachen der Zündeinrichtung und erst dann Zuführung des Brenngases. Würde diese Reihenfolge nicht eingehalten, kann dies bei Zündung unmittelbar vor der Düse zu einer gefährlichen Explosion oder zumindest zu einer Explosion mit Auslöschen der Flamme führen. Diese für die Anfahrphase also wesentliche Reihenfolge ließe sich zwar von Hand manipulieren und zwar einschließlich der Einschaltung der Zündeinrichtung, dies wäre aber zu umständlich und zu unsicher.

Der Erfindung liegt demgemäß die Aufgabe zugrunde, die Vorrichtung der eingangs genannten Art dahingehend zu verbessern, daß insbesondere auf eine elektrische Zündung und die dafür erforderliche Schaltung überhaupt verzichtet, d.h., die Vorrichtung in herkömmlicher Weise gezündet werden kann, wobei die Gefährdung einer Explosion oder die Nachteile eines Flammverlöschens ausgeschlossen sein sollen.

Diese Aufgabe ist mit einer Vorrichtung der eingangs genannten Art nach der Erfindung dadurch gelöst, daß die Bündelungsdüse im Bereich ihres beschickungsseitigen Endes quer zur Düsenlängsachse geteilt und das Düsenvorderteil mit seinem Strahlenbündelungskanal in bezug auf das an der Düse bzw. am Düsenhalter angeordnete andere Teil unter Freistellung der Düse verstellbar angeordnet ist. Vorteilhafte Weiterbildungen ergeben sich nach den Unteransprüchen.

Durch diese erfindungsgemäße Ausbildung der Vorrichtung ist es möglich, für das Zünden per Hand und unter Ausschluß der vorerwähnten Gefährdungen und Nachteile, das Düsenvorderteil vom anderen Teil der Strahlbündelungsdüse einfach abzuheben und damit die Düse freizustellen und nach Zünden und Einstellen der Flamme das Düsenvorderteil wieder in seine Betriebsstellung zu bringen. Bevorzugt wird dafür eine Ausführungsform, bei der das Düsenvorderteil einfach ab- und wieder in seine Betriebsstellung zurückgeschwenkt werden kann. Abgesehen von dieser im Vordergrund stehenden einfachen und ungefährlichen Handhabung der Zündung per Hand, die eine Zuordnung einer elektrischen Zündschaltung zum Gerät entbehrlich macht, hat die erfindungsgemäße Ausbildung der Vorrichtung auch noch den Vorteil, daß das jeweilige Düsenvorderteil problemlos gegen ein anderes Düsenvorderteil, bspw. mit größerer Länge oder andere Gestaltung des Bündelungsdüsenkanales in Abhängigkeit von den zu verarbeitenden Pulvern ausgetauscht werden kann. Zu berücksichtigen ist nämlich dabei, daß das andere Teil in bezug auf die Brennerdüse bzw. den Düsenhalter gemäß EP-A-0135826 verschieblich ausgebildet sein kann, also geeignete Einrichtungen zu treffen sind, die einerseits diese Verschieblichkeit gewährleisten und die andererseits so gestaltet sein müssen, daß sich das andere Teil nicht ohne weiteres vom Düsenhalter lösen kann. Auswechselbare Vorderteile müssen also solche adapterartige Ausbildungen nicht aufweisen, sondern lediglich immer nur entsprechende lösbare Gelenk- oder sonstige Anschlußteile und zum anderen Teil entsprechende Anschlußflächen.

Die "Verstellbarkeit" und die damit verbundene Freistellung der Brennerdüse zwecks Zündung von Hand kann auch derart verwirklicht werden, daß das Vorderteil in bezug auf das andere Teil parallel zur Düsenlängsachse an Führungen axial verstellbar angeordnet ist. Dafür genügt also bspw. mindestens eine sich achsparallel zur Düsenlängsachse erstreckende Führungsstange, die am anderen Teil oder am Düsenvorderteil festsitzt und in eine entsprechend profilierte Längsführung des jeweils anderen Teiles eingreift, so daß das Düsenvorderteil in Längsrichtung parallel zur Düsenlängsachse verstellt werden kann. Da auch dies noch gewisse Schutzmaßnahmen verlangt, wird die abschwenkbare Ausführungsform bevorzugt. Es ist nämlich zu berücksichtigen, daß bei vollem Betriebsgasdruck, der zweckmäßig, um andere apparativ aufwendige Möglichkeiten zu vermeiden, auch schon beim Zündvorgang vorliegt, eine relativ lange Flamme entsteht, die auch noch nicht zu einem engen Flammstrahl gebündelt ist, was ja erst das Düsenvorderteil bewirken soll. Bei axialer Verstellbarkeit des Vorderteiles müßte also zumindest an diesem eine entsprechend lange Handhabe am Vorderteil vorhanden sein, um ohne Gefährdung für die führende Hand das Vorderteil wieder anschließen zu können. In noch stärkerem Maße gälte dies, wollte man eine ganze, d.h. ungeteilte "Pinchdüse" freihändig, d.h. ohne Führungen auf dem Düsenhalter bei gegezündeter und voll brennender Flamme anbringen, wie dies bei einer Vorrichtung gemäß EP-A-0136978 praktiziert werden müßte, ganz abgesehen davon, daß dies dort nicht vorgesehen ist. Im weitesten Sinne ist also unter "verstellbar" zu verstehen, daß man bei geeignet konstruktiver Gestaltung der beiden Teile das Düsenvorderteil einfach abschwenkbar oder wegschieben und nach Zündung wieder in die Betreiebsstellung bringen kann, da damit die Handhabung einer derartigen Vorrichtung wesentlich einfacher ist, denn das Vorderteil läßt sich, da geführt und ggf. noch unter Federzug stehend, sehr schnell unter Durchgriff der Flamme in die Betriebsstellung zurückschwenken.

Durch die Trennung der Strahlbündelungsdüse in zwei relativ zueinander verstellbare Teile ist deren kühlbare Ausgestaltung überhaupt nicht behindert, und sofern nicht für beide Teile getrennte Kühlkreisläufe vorliegen, muß nur für eine geeignete Verbindung für das Kühlmittel zwischen beiden Teilen gesorgt werden.

Die erfindungsgemäße Vorrichtung wird nachfolgend anhand der zeichnerischen Darstellung von stark schematisierten Ausführungsbeispielen näher erläutert.

### Es zeigt schematisch

Fig. 1 eine Seitenansicht der Vorrichtung mit gelenkiger Verbindung der beiden Teile der Strahlenbündelungsdüse;
Fig. 2 eine andere Ausführungsform der Vorrichtung in Seitenansicht mit einer anderen Ausführungsform der Trennfläche;
Fig. 3 einen Teilschnitt durch die Vorrichtung gemäß Fig. 1 im Bereich der Trennfläche;
Fig. 4 in Draufsicht eine andere Ausführungsform der Vorrichtung;
Fig. 5 im Schnitt eine reale Ausführungsform der zweigeteilten "Pinchdüse" und
Fig. 6 im Schnitt eine weitere Ausführungsform.

In den Fig. 1 bis 4 ist auf eine Darstellung der konstruktiven Gestaltung hinsichtlich der Kühlbarkeit der Vorrichtung verzichtet. Ebenso sind nicht dargestellt die Elemente zur Regelungszufuhr der Betriebsgase, die sich in geeigneter Weise am nicht dargestellten Teil des Düsenhalters 6 befinden. Die Zufuhr für das aufzuspritzende Pulver kann in bekannter Weise durch einen zentrischen Pulverzufuhrkanal (nicht dargestellt) des Düsenhalters 6 bzw. der Düse 5 erfolgen. Es ist aber auch möglich, was noch näher erläutert wird, das Pulver von außen direkt im Einmündungsbereich des Bündelungsdüsenkanales 3 einzubringen. Beim Düsenhalter 6 kann es sich übrigens um einen Flammspritzbrenner herkömmlicher Bauart handeln, auf dessen zylindrisches Vorderteil dann das Teil 1 der Bündelungsdüse 7 aufgeschoben und in geeigneter Weise lösbar und axial einstellbar fixiert ist.

Wie aus Fig. 1 erkennbar, besteht die Vorrichtung aus einer Strahlbündelungsdüse 7 mit einem beschickungsseitig erweiterten Raum zur Aufnahme von Einrichtungen zur regelbaren Zuführung der Betriebskomponenten, wobei der erweiterte Raum als Brennkammer 1 mit Übergangskontur 2 zur Einmündung in den eigentlichen Bündelungsdüsenkanal 3 ausgebildet und in der Brennkammer 1 in bezug auf die Einmündung 4 des Strahlenbündelungskanales 3 eine axial verstellbare Brennerdüse 5 bzw. ein Düsenhalter 6 mit Düse 5 angeordnet ist. Wie ersichtlich, ist die Bündelungsdüse 7 im Bereich der Brennkammer 1 quer zur Düsenlängsachse 8 geteilt ausgebildet, und das Düsenvorderteil 9 ist in bezug auf das an der Düse 5 bzw. am Düsenhalter 6 angeordnete andere Teil 10 verstellbar angeordnet. Bei den bevorzugten Ausführungsformen nach Fig. 1, 2 ist also die Verstellbarkeit durch eine schwenkbare Zuordnung des Düsenvorderteiles 9 zum anderen Teil 10 verwirklicht und zwar einfach in der Weise, daß das andere Teil 10 mit einem seitlichen Lagerfortsatz 19 versehen und an diesem ein Gelenkfortsatz 20 des zwecks einfacher Auswechselbarkeit des Vorderteiles als trennbares Gelenk ausgebildet sein kann. Zweckmäßig kann dabei der Gelenkfortsatz 20 des Düsenvorderteiles 9 mit einer Handhabe 21, wie in Fig. 1 gestrichelt angedeutet, versehen sein, die die Handhabung des Abund Rückschwenkens erleichtert. Dabei ist durchaus auch die Anordnung einer Spannfeder (nicht dargestellt) möglich, die das Düsenvorderteil 9 immer in Schließstellung drückt oder zieht, d. h., in Betriebsstellung hält. Die Trennebene kann dabei, wie aus Fig. 1 ersichtlich, in Form einer Stufe 12 ausgebildet sein, sie kann aber auch geneigt gemäß Fig. 2 bevorzugt unter 45_{°} bis 90_{°} verlaufend ausgebildet werden. Soweit überhaupt erforderlich, sind die Anschlußflächen 14 beider Teile 9, 10, wie aus Fig. 3 ersichtlich, mit Abdichtprofilierungen 15 und/oder mit einer feuerfesten Abdichtung 16 versehen. Derartige Abdichtmaßnahmen wären allerdings nur dann erforderlich, wenn die extremste Betriebsstellung des Düsenhalters 6 in linker Position noch im Bereich der Trennebene 11 verläuft. Um bei den Ausführungsformen nach Fig. 1, 2 das Vorderteil 9 abschwenken zu können, ist es natürlich erforderlich, den Düsenhalter 6 bzw. die Düse 5 in bezug auf das andere Teil 10 so weit zurückzustellen, daß das Vorderteil 9, das ja die Brennkammer 1 mit enthält, abgeschwenkt werden kann. In Rücksicht auf Betriebsstellungen des Düsenhalters 6, bei denen der Halter nicht in das Düsenvorderteil 9 eingreift, was immerhin möglich ist, ist die Vorrichtung derart ausgebildet, daß an den beiden Teilen 9, 10 im Bereich der Trennebene 11, wie aus Fig. 1 ersichtlich, Verriegelungselemente 17 angeordnet sind. Bei der Ausführungsform nach Fig. 4 ist die Verstellbarkeit der beiden Teile 9, 10 in der Weise verwirklicht, daß am Teil 10 zwei in geeigneter Weise profilierte Führungen 13 fest angeordnet sind, die sich parallel zur Düsenlängsachse 8 erstrecken. Auf diesen Führungen 13 ist dann das Düsenvorderteil 9 in geeigneter Weise achsparallel verschieblich gelagert, so daß, wie dargestellt, die Düse 5 durch axiales Verstellen des Vorderteiles 9 nach vorn freigehalten werden kann. Aus den erwähnten Gründen müßte aber hierbei zumindest eine entsprechend lange Handhabe am Vorderteil 9 vorgesehen werden (nicht dargestellt).

Da es darum geht, beim Zündvorgang das vorhandene Zündgasvolumen möglichst klein zu halten, ist die Trennebene 11 bei dieser Ausführungsform im Bereich der Brennkammer 1 verlaufend angeordnet, d.h. der größere Teil der Brennkammer 1 und die Übergangskontur 2 sind Elemente des Düsenvorderteiles 9, ganz abgesehen davon, daß dies auch in fertigungstechnischer Hinsicht günstiger ist. Fig. 5 stellt einen Schnitt eine reale Ausführungsform durch die Bündelungsdüse 7 dar, bei der entsprechende Teile mit entsprechenden Bezugszeichen versehen sind. Die eigentliche Brennerdüse 5 und der Düsenhalter 6, auf dem dieser ganze Vorsatz bspw. aufgeschraubt wird, sind nicht dargestellt.Aus dieser Darstellung gemäß Fig.5 ist auch ersichtlich, daß die Bündelungsdüse 7 mit einem Hohlraum 25 zur Durchleitung eines Kühlmittels ausgestattet ist, um die Düse kühlen zu können. Dafür erforderliche Leitungsanschlüsse sind dabei nicht dargestellt.

Wie vorerwähnt, ist die zentrale Pulverzufuhr durch die Düse 5 nicht zwingend erforderlich und kann, je nach Art des aufzuspritzenden Pulvers, auch nicht erwünscht sein. Für solche Fälle sind im Düsenvorderteil 9 im Anschlußbereich zum anderen Teil 10, wie aus Fig.6 ersichtlich , Pulverzufuhrdüsen 18 angeordnet, zu denen entsprechende, hier aber nicht dargestellte, Pulverzufuhrleitungen führen. Damit wird der Verwendungsbereich der Vorrichtung hinsichtlich unterschiedlicher Pulver erweitert.

Wesentlich hierbei ist also, daß die Verstellbarkeit der eigentlichen Brennerdüse innerhalb des Strahlbündelungsrohres und dessen Verstellbarkeit, wie vorbeschrieben,. weiterhin gegeben ist, dies aber jetzt in Verbindung mit der Möglichkeit einer externen Zufuhr, insbesondere des Pulvers in das Bündelungsrohr, die bisher bei derartigen "Pinchdüsen" noch nicht angewendet wurde und zwar vermutlich deshalb nicht, weil man immer nur den "Pincheffekt" im Auge hatte, ohne dabei zu erkennen, daß eine derartige externe Zufuhr, insbesondere von Pulver, unmittelbar in das Strahlbündelungsrohr eine wesentliche Variationsvergrößerung hinsichtlich der Einstellbarkeit der Vorrichtung auf unterschiedliche Pulver bedeutet.

Wie aus Fig. 6 ersichtlich ist, sind unmittelbar vor dem Bereich der Einschubextremalposition E der Brennerdüse 5 in der Wandung 23 der Bündelungsdüse 7 und zwar im verstellbaren Teil vier zur Düsenlängsachse 8 in Ausströmrichtung konvergierend geneigte Eindüskanäle 18 mit Zuleitungsanschlüssen 24 angeordnet. Diese Eindüskanäle 18 können auch als Zuleitungskanäle für Zusatzgase, wie Luft, Brenngase, Inertgase, aber sogar auch für flüssige Brennstoffe mit hohem Heizwert benutzt werden, und es ist auch möglich, bei einer ausreichend vorhandenen Anzahl von Kanälen 18 einen Teil für die Pulverzufuhr und einen Teil für eine Zusatzgaszufuhr zu benutzen. Durch die axiale Verstellbarkeit der Düse 5 mittels des Düsenhalters 6 ist es ohne weiteres möglich, die Düse 5 bedarfsangepaßt von der Einschubextremalposition E bis zur anderen geringsten Einschubposition E₁ in bezug auf die Kanäle 18 einzustellen. Damit ergeben sich aber auch vorteilhaft unterschiedliche Positionierungsmöglichkeiten der Brennerflamme zu den Einmündungen der Eindüskanäle 18. Für diese Ausführungsform wird bezüglich der Verstellbarkeit die Ausführungsform nach Fig. 4 bevorzugt, da die Zuleitungsanschlüsse 24 bei einer Abschwenkung der Bündelungsdüse 7 bis zu einem gewissen Grade hinderlich wären.

## Patentansprüche

1. Vorrichtung zum thermischen Spritzen von Auftragsschweißwerkstoffen, bestehend aus einer Strahlbündelungsdüse (7) mit beschickungsseitig darin angeordneter Brennerdüse (5) und mit Einrichtungen zur regelbaren Zuführung der Betriebskomponenten, dadurch gekennzeichnet, daß die Bündelungsdüse (7) im Bereich ihres beschickungsseitigen Endes (1') quer zur Düsenlängsachse (8) geteilt und das Düsenvorderteil (9) mit seinem Strahlenbündelungskanal (3) in bezug auf das an der Düse (5) bzw. am Düsenhalter (6) angeordnete andere Teil (10) unter Freistellung der Düse (5) verstellbar angeordnet ist.

2. Vorrichtung nach Anspruch 1, dadurch gekennzeichnet, daß das Düsenvorderteil (9) schwenkbar am anderen Teil (10) angelenkt ist.

3. Vorrichtung nach Anspruch 2, dadurch gekennzeichnet, daß die Trennebene (11) zwischen dem Vorderteil (9) und dem anderen Teil (10) in bezug auf die Düsenlängsachse (8) unter 45_{°} bis 90_{°} verlaufend angeordnet oder in Form einer Stufe (12) ausgebildet ist.

4. Vorrichtung nach Anspruch 2 oder 3, dadurch gekennzeichnet, daß das andere Teil (10) mit einem seitlichen Lagerfortsatz (19) versehen und an diesem ein Gelenkfortsatz (20) des Vorderteiles (9) gelagert ist.

5. Vorrichtung nach Anspruch 1, dadurch gekennzeichnet, daß das Vorderteil (9) in bezug auf das andere Teil (10) parallel zur Düsenlängsachse (8) an Führungen (13) axial verschieblich angeordnet ist.

6. Vorrichtung nach einem der Ansprüche 1 bis 5, dadurch gekennzeichnet, daß die Anschlußflächen (14) beider Teile (9, 10) mit Abdichtprofilierungen (15) und/oder einer feuerfesten Abdichtung (16) versehen sind.

7. Vorrichtung nach einem der Ansprüche 1 bis 6, dadurch gekennzeichnet, daß an den beiden Teilen (9, 10) im Bereich der Trennebene (11) Verriegelungselemente (17) angeordnet sind.

8. Vorrichtung nach einem der Ansprüche 1 bis 7, dadurch gekennzeichnet, daß am distanzverstellbaren Düsenvorderteil (9) eine Verstellhandhabe (21) angeordnet ist.

9. Vorrichtung nach einem der Ansprüche 1 bis 8, wobei die Düse (5) bzw. der Düsenhalter (6) axial verstellbar im beschickungsseitigen Teil (10) angeordnet ist, dadurch gekennzeichne,t daß unmittelbar vor dem Bereich der Einschubextremalposition (E) der Brennerdüse (5) in der Wandung (23) der Bündelungsdüse (7) mindestens eine zur Düsenlängsachse (8) in Ausströmrichtung konvergierend geneigte Zufuhrdüse (18) mit Zuleitungsanschluß (24) angeordnet ist und bei Anordnung von mehr als einer Zufuhrdüse (18) diese gleichmäßig auf den Umfang verteilt angeordnet und diese mit Zuleitungsanschlüssen (24) für die Zuleitung von Pulver oder Gas versehen sind.

10. Vorrichtung nach Anspruch 9, dadurch gekennzeichnet, daß die Brennerdüse (5) mit einer an die Einmündungskontur (26)des Rohres (3) angepaßten Kopfkontur (27) versehen ist.

## Claims

1. Apparatus for thermally spraying welding materials, consisting of a jet directing nozzle (7) having a burner nozzle (5) arranged therein at the loading end and with means for supplying regulatable amounts of the operating components, characterised in that the directing nozzle (7) is subdivided transversely with respect to the longitudinal axis (8) of the nozzle, in the region of its loading end (1'), and the front part (9) of the nozzle with its beam directing channel (3) is arranged to be adjustable relative to the other part (10) arranged on the nozzle (5) or nozzle holder (6), to expose the nozzle (5).

2. Apparatus according to claim 1, characterised in that the front part (9) of the nozzle is pivotally articulated on the other part (1).

3. Apparatus according to claim 2, characterised in that the plane (11) of separation between the front part (9) and the other part (10) is arranged so as to extend at between 45_{°} and 90_{°} relatively to the longitudinal axis (8) of the nozzle or is constructed in the form of a step (12).

4. Apparatus according to claim 2 or 3, characterised in that the other part (10) is provided with a lateral mounting projection (19) and an articulated projection (20) of the front part (9) is mounted thereon.

5. Apparatus according to claim 1, characterised in that the front part (9) is arranged to be axially moveable on guides (13) relative to the other part (10) and parallel to the longitudinal axis (8) of the nozzle.

6. Apparatus according to one of claims 1 to 5, characterised in that the connecting surfaces (14) of the two parts (9, 10) are provided with sealing profiles (15) and/or a fire-proof seal (16).

7. Apparatus according to one of claims 1 to 6, characterised in that locking elements (17) are provided on both parts (9, 10) in the region of the plane of separation (11).

8. Apparatus according to one of claims 1 to 7, characterised in that an adjusting handle (21) is provided on the variably spaced front part (9) of the nozzle.

9. Apparatus according to one of claims 1 to 8, the nozzle (5) or nozzle holder (6) being arranged in axially.moveable manner in the part (1) at the loading end, characterised in that at least one feed nozzle (18) with a supply connection (24), inclined so as to converge with the longituainal axis of the nozzle in the direction of outflow, is mounted immediately in front of the region of the extreme position of insertion (E) of the burner nozzle (5) in the wall (23) of the directing nozzle (7), and if more than one feed nozzle (18) is provided, these nozzles are uniformly distributed around the periphery and are provided with connecting means (24) for the supply of powder or gas.

10. Apparatus according to claim 9, characterised in that the burner nozzle (5) has a head contour adapted to the mouth contour (26) of the pipe (3).

## Revendications

1. Dispositif de projection thermique de matériaux d'apport pour le soudage, constitué d'une buse de focalisation de jet (7), comportant du côté de l'alimentation une buse de brûleur (5) disposée à l'intérieur, et de dispositifs pour l'alimentation réglable des composants fonctionnels, caractérisé en ce que la buse de focalisation (7) est divisée transversalement à son axe longitudinal (8) dans la zone de son extrémité (1) située du côté de l'alimentation et que la partie avant (9) de la buse est, avec son canal de focalisation de jet (3), disposée de façon à pouvoir être déplacée par rapport à l'autre partie (10) montée sur la buse (5) ou le support de buse (6), en libérant la buse (5).

2. Dispositif selon la revendication 1, caractérisé en ce que la partie avant (9) de la buse est articulée sur l'autre partie (10) pour pouvoir pivoter.

3. Dispositif selon la revendication 2, caractérisé en ce que le plan de division (11) entre la partie avant (9) et l'autre partie (10) est disposé sous un angle de 45_{°} à 90° par rapport à l'axe longitudinal de la buse (8) ou sous forme d'un gradin (12).

4. Dispositif selon la revendication 2 ou 3 caractérisé en ce que l'autre partie (10) est munie d'une saillie d'appui latérale (19) une saillie d'articulation (20) de la partie avant (9) étant montée sur cette saillie d'appui.

5. Dispositif selon la revendication 1, caractérisé en ce que la partie avant (9) est disposée pour coulisser en direction axiale sur des glissières (13) par rapport à l'autre partie (10), parallèlement à l'axe longitudinal (8) de la buse.

6. Dispositif selon l'une des revendications 1 à 5, caractérisé en ce que les surfaces de raccordement (14) des deux parties (9, 10) sont munies d'éléments profilés d'étanchéité (15) et/ou d'un élément d'étanchéité résistant au feu.

7. Dispositif selon l'une des revendications 1 à 6, caractérisé en ce que des éléments de verrouillage (17) sont disposés sur les deux parties (9, 10) dans le domaine de leur plan de division (11).

8. Dispositif selon l'une des revendications 1 à 7, caractérisé en ce qu'une poignée de manoeuvre (21) est disposée sur la partie avant (9), à écart réglable, de la buse.

9. Dispositif selon une des revendications 1 à 8, la buse (5) ou le support de buse (6) étant disposé avec possibilité de réglage en direction axiale dans la partie (10) située du côté de l'alimentation caractérisé en ce qu'au moins une buse d'amenée (18), munie d'un raccord d'alimentation (24) inclinée en convergeant dans la direction d'écoulement par rapport à l'axe longitudinal (8) de la buse, est disposée dans la paroi (23) de la buse de focalisation (7) immédiatement avant l'emplacement de la position d'introduction extrême (E) de la buse de brûleur (5) et que, dans le cas de la disposition de plus d'une buse d'amenée (18), celles-ci sont disposées suivant une répartition périphérique uniforme et sont munies de raccords d'alimentation (24) pour l'amenée de poudre ou de gaz.

10. Dispositif selon la revendication 9, caractérisé en ce que la buse de brûleur (5) est prévue avec un contour de tête (27) adapté au contour d'embouchure (26) du canal tubulaire (3).
